# EUROPÄISCHE PATENTSCHRIFT

(11) **EP 4 477 204 B1**
(45) Veröffentlichungstag und Bekanntmachung des Hinweises auf die Patenterteilung: **02.04.2025**
(21) Anmeldenummer: 23179460.3
(22) Anmeldetag: 15.06.2023
(51) Int. Cl.: A61H 33/06

(54) **VORRICHTUNG FÜR EINEN SAUNAOFEN UND SAUNAOFEN**
DEVICE FOR A SAUNA STOVE AND SAUNA STOVE
DISPOSITIF POUR POÊLE DE SAUNA ET POÊLE DE SAUNA

(43) Veröffentlichungstag der Anmeldung: 18.12.2024
(73) Patentinhaber: Klafs GmbH, 74523 Schwäbisch Hall (DE)
(72) Erfinder: Gäbele, Markus, 74523 Schwäbisch Hall (DE)
(74) Vertreter: Grünecker Patent- und Rechtsanwälte PartG mbB

(56) Entgegenhaltungen:
- DE-A1- 3 311 849
- DE-A1- 3 742 631
- DE-U1- 202012 101 501
- DE-U1- 202013 005 379

## Beschreibung

Die vorliegende Erfindung bezieht sich auf eine Vorrichtung für einen Saunaofen für einen Saunaraum gemäß dem Oberbegriff des unabhängigen Anspruchs 1. Daneben ist Erfindung auf einen Saunaofen gerichtet.

Eine Vorrichtung gemäß dem Oberbegriff des Anspruchs 1 ist dazu eingerichtet, vom Saunaofen erhitzte Luft oberhalb eines Gehäuses des Saunaofens, welches eine Heizvorrichtung des Saunaofens enthält, zielgerichtet im Saunaraum zu verteilen und weist zumindest einen Ventilator auf.

Eine Vorrichtung nach dem Oberbegriff des unabhängigen Anspruchs 1 ist aus der DE202012101501 U1 bekannt. Eine andere Ausführung einer Vorrichtung für einen Saunaofen für einen Saunaraum ist aus der EP 2 092 926 A1 bekannt. Die bekannte Vorrichtung weist einen schwenkbaren Ventilator auf, der an einem schwenkbaren Ausleger mit Abstand über dem Gehäuse des Saunaofens angeordnet ist. Der schwenkbare Ventilator ist volumenstromgeregelt und über den schwenkbaren Arm kann die Strömungsrichtung eingestellt werden. Die Vorrichtung benötigt einen großen Bauraum und ist störanfällig, da der Schwenkarm sehr exponiert ist und der Ventilator sehr hohen Temperaturen ausgesetzt ist. Daneben leitet die Vorrichtung nur einen unbefriedigenden kleinen Teil der vom Saunaofen erhitzten Luft in den Saunaraum, was zu einem unbefriedigenden Saunaerlebnis führt, dass nicht mit einer händischen Verteilung der Luft, zum Beispiel von einem Saunameister nach einem Aufguss, vergleichbar ist.

Die Aufgabe der vorliegenden Erfindung besteht daher darin, eine Vorrichtung gemäß dem Oberbegriff des unabhängigen Anspruchs 1 bereitzustellen, die die oben genannten Nachteile beseitigt und insbesondere eine händische Verteilung der Luft, zum Beispiel nach einem Aufguss oder statt einem Aufguss, ersetzen kann.

Die Aufgabe wird durch die Merkmale des unabhängigen Anspruchs 1 gelöst. Demnach wird bei einer gattungsgemäßen Vorrichtung die Aufgabe erfindungsgemäß dadurch gelöst, dass die Vorrichtung einen Luftkanal mit zumindest einer Eintrittsöffnung unterhalb des Gehäuses und zumindest einer Austrittsöffnung oberhalb einer Auslassöffnung des Gehäuses aufweist, wobei aus der Auslassöffnung die durch die Heizvorrichtung erhitzte Luft aus dem Gehäuse austritt und in der vorzugsweise ein Steinbett angeordnet ist, wobei der Luftkanal und der Ventilator derart eingerichtet sind, dass der Ventilator Luft in die zumindest eine Eintrittsöffnung zieht, die Luft dann nach oben im Luftkanal entlang des Saunaofens zu der zumindest einen Austrittsöffnung befördert, und die Luft aus der zumindest einen Austrittsöffnung oberhalb der Auslassöffnung des Gehäuses des Saunaofens bläst, und wobei eine Strömungsausrichtungskomponente an/ der Austrittsöffnung angeordnet ist, die derart eingerichtet ist, dass eine Strömungsrichtung der Luft einstellbar ist.

Durch die erfindungsgemäße Lösung können die oben genannten Nachteile beseitigt werden. Der Ventilator ist deutlich niedrigeren und konstantere Temperaturen ausgesetzt und der Luftkanal leitet die Luft zielgerichtet zur Austrittsöffnung, die näher an der Auslassöffnung platziert werden kann. Dadurch kann die Luft aus der Austrittsöffnung deutlich mehr erhitzte Luft aus dem Gehäuse des Saunaofens mitnehmen und zielgerichtet durch die Strömungsausrichtungskomponente im Saunaraum verteilen. Entsprechend verbessert die erfindungsgemäße Vorrichtung auch das Saunaerlebnis.

Vorteilhafte Ausgestaltungen der vorliegenden Erfindung sind Gegenstand der Unteransprüche.

In einer besonders bevorzugten Ausführungsform der vorliegenden Erfindung weist die Strömungsrichtung stets eine horizontale Komponente auf, die von der Austrittsöffnung über die Auslassöffnung des Gehäuses in den Saunaraum führt. Dadurch kann ein größerer Anteil des Volumenstroms der erhitzten Luft, die aus der Auslassöffnung austritt, gezielt in den Saunaraum geleitet werden.

Gemäß einer weiteren besonders bevorzugten Ausführungsform ist die zumindest eine Austrittsöffnung in einer Höhe von 2 bis 20 cm, vorzugsweis 4 bis 10 cm, besonders bevorzugt 6 bis 9 cm, oberhalb der Auslassöffnung des Gehäuses angeordnet. Bei diesem Abstand kann die erhitzte Luft, die aus der Auslassöffnung austritt, besonders effizient und weitgehend durch die Luft aus der Vorrichtung mitgenommen werden. Falls ein Steinbett in der Auslassöffnung angeordnet ist, ist die zumindest eine Austrittsöffnung vorzugsweise in einer Höhe von 1 bis 15 cm, vorzugsweis 1 bis 10 cm, besonders bevorzugt 2 bis 6 cm, oberhalb eines höchsten Punkts eines in der Auslassöffnung befindlichen Steinbetts angeordnet. Das Steinbett geht dabei zumeist über die Auslassöffnung hinaus.

In einer weiteren bevorzugten Ausführungsform ist die Vorrichtung derart eingerichtet, dass ein Volumenstrom der Luft durch den Luftkanal zwischen 50 und 150 m³/h, vorzugsweise zwischen 80 und 120 m³/h, besonders bevorzugt 100 m³/h, beträgt. Dies ermöglicht eine möglichst effiziente und zielgerichtete Verteilung der erhitzten Luft im Saunaraum.

Gemäß einer bevorzugten Ausführungsform weist die Vorrichtung zwei Austrittsöffnungen mit jeweils einer Strömungsausrichtungskomponente auf, wobei die Strömungsrichtungen aus den zwei Austrittsöffnungen durch die jeweiligen Strömungsausrichtungskomponenten jeweils unabhängig einstellbar sind. Durch zwei Austrittsöffnungen mit jeweils einer Strömungsausrichtungskomponente kann die erhitzte Luft zielgerichtet an zwei Positionen im Saunaraum befördert werden und der erzielte Volumenstrom pro Austrittsöffnung ist dabei weiterhin in einem für das Saunaerlebnis vorteilhaftem Bereich.

In einer bevorzugten Ausführungsform ist die Strömungsausrichtungskomponente derart ausgebildet, dass sowohl eine vertikale wie auch eine horizontale Komponente der Strömungsrichtung einstellbar ist. Dadurch kann die Position im Saunaraum, zu der die erhitzte Luft transportiert werden soll, genau eingestellt werden.

Gemäß einer besonders bevorzugten Ausführungsform weist die Strömungsausrichtungskomponente horizontale Lamellen und vertikale Lamellen auf, wobei diese zueinander und zu der Austrittsöffnung beweglich gelagert sind. Derartige Strömungsausrichtungskomponenten ermöglichen eine präzise Einstellung der Strömungsrichtung und können dazu robust, hitzebeständig und relativ kostengünstig bereitgestellt werden.

Vorzugsweise weist die Strömungsausrichtungskomponente zwei übereinander parallel angeordnete horizontale Lamellen auf, die an ihren Längsenden starr miteinander verbunden sind und um eine Drehachse parallel zu einer Längsausrichtung der horizontalen Lamellen drehbar in der Austrittöffnung gelagert sind, wobei die Strömungsausrichtungskomponente zumindest zwei vertikale Lamellen aufweist, die schwenkbar zwischen den horizontalen Lamellen gelagert sind und vorzugsweise derart mit einander verbunden sind, dass durch das Verstellen einer vertikalen Lamelle die anderen vertikalen Lamellen ausgerichtet werden. Diese Gestaltung ermöglicht ein besonders robustes und leicht einstellbares Design der Strömungsausrichtungskomponente. Dabei kann die Strömungsausrichtungskomponente auch derart zur Austrittsöffnung gelagert sein, dass große Winkel hinsichtlich der horizontalen Komponente der Strömungsrichtung ermöglicht werden. Besonders bevorzugt sind die zwei übereinander parallel angeordnete horizontale Lamellen derart in der Austrittsöffnung gelagert, dass die gesamte Luft, die den Luftkanal passiert, zwischen die zwei übereinander parallel angeordneten horizontalen Lamellen geleitet wird. Dadurch wird die gesamte Luft, die die zumindest eine Austrittsöffnung verlässt, zielgerichtet an den gewünschten Ort geleitet.

In weiteren bevorzugten Ausführung weist die Vorrichtung einen Plastikclip auf, der an einer der vertikalen Lamelle ausziehbar befestigt ist, sodass der Plastikclip ergreifbar ist und die vertikalen Lamellen und horizontalen Lamellen über den Plastikclip bewegbar sind. Dadurch können die Lamellen aus Materialien mit hohem Wärmeleitungskoeffizient hergestellt werden und die Strömungsrichtung der Luft kann trotzdem auch bei erhöhten Temperaturen im Saunaraum per Hand eingestellt werden.

Gemäß einer anderen bevorzugten Ausführungsform steht eine der vertikalen Lamellen über die horizontalen Lamellen und die Austrittsöffnung hinaus. Dadurch kann der Nutzer die Strömungsausrichtungskomponente mit einer Aufgusskelle oder einer vergleichbaren Komponente manipulieren und die Ausrichtung anpassen.

Gemäß einer weiteren bevorzugten Ausführungsform ist der zumindest eine Ventilator an oder in der zumindest einen Eintrittsöffnung angeordnet. Hier kann der Ventilator möglichst effizient Luft aus dem Bereich unterhalb des Gehäuses ansaugen. Vorzugsweise weist der Luftkanal zumindest zwei Eintrittsöffnung unterhalb des Saunaofens auf und ist jeweils ein Ventilator an oder in den zumindest zwei Eintrittsöffnungen angeordnet. Dadurch ist die Vorrichtung weniger störanfällig und kann auch bei dem Defekt eines Ventilators weiterverwendet werden.

Gemäß einer weiteren bevorzugten Ausführungsform ist ein erzeugter Volumenstrom des zumindest einen Ventilator einstellbar.

In einer weiteren bevorzugten Ausführungsform, weist die Vorrichtung eine Noise-cancelling-Vorrichtung auf, die eine durch den zumindest einen Ventilator erzeugte Geräuschkulisse unterdrückt. Dies kann unteranderem dadurch erreicht werden, dass die Ventilatorengeräusche in eine angenehme Geräuschkulisse integriert werden. Dadurch kann das Saunaerlebnis, welches auf Entspannung abzielt, verbessert werden.

Gemäß einer weiteren bevorzugten Ausführungsform weist die Vorrichtung eine Aufhängung am Luftkanal auf, mit der die Vorrichtung an einer ersten Außenwand des Gehäuses des Saunaofens anbringbar ist. Damit kann die Vorrichtung im Nachhinein an bestehende Saunaöfen angebracht werden.

Des Weiteren bezieht sich die vorliegende Erfindung auf einen Saunaofen mit einer Vorrichtung gemäß einer der oben beschriebenen Ausführungsformen für einen Saunaraum, wobei die Vorrichtung an einer ersten Außenwand eines Gehäuses des Saunofens angebracht ist, das eine Heizvorrichtung enthält und eine Auslassöffnung aufweist, aus der die durch die Heizvorrichtung erhitzte Luft aus dem Gehäuse austritt. Ein derartiger Saunaofen ermöglicht ein verbessertes Saunaerlebnis, da gezielt erhitzte Luft in den Saunaraum geleitet werden kann und dadurch das Saunaerlebnis intensiviert werden kann. Dies ist daneben ohne einen Saunameister beziehungsweise händische Arbeit möglich. Das ist insbesondere für Saunanutzer, die den Saunaraum alleine nutzen, vorteilhaft, da diese nicht gleichzeitig die erhitzte Luft manipulieren und das Saunaerlebnis genießen können.

In einer bevorzugten Ausführungsform des erfindungsgemäßen Saunaofens, weist dieser ein Steinbett, welches in der Auslassöffnung angeordnet ist, und eine automatische Aufgussvorrichtung auf, die ein Reservoir, eine Pumpe und eine Flüssigkeitsverteileinrichtung aufweist, welche derart eingerichtet sind, dass mittels der Pumpe und der Flüssigkeitsverteileinrichtung Flüssigkeit aus dem Reservoir auf das Steinbett verteilt wird. Durch die Kombination der Vorrichtung mit einer automatischen Aufgussvorrichtung kann das Saunaerlebnis, insbesondere für Einzelnutzer sehr gesteigert werden, da eine komplette Aufgusszeremonie inklusive der Luftmanipulation nach der Befeuchtung des Steinbetts ohne händisch Tätigkeit erfolgen kann.

Vorzugsweise umfasst der Saunaoffen eine Sprachsteuerung umfasst, mit der die Pumpe ansteuerbar ist. Dadurch kann der Aufguss von der Sitzposition des Saunanutzers bequem gestartet werden. Dabei ist vorzugsweise die Menge der verteilten Flüssigkeit mittels der Sprachsteuerung einstellbar und ist weiter vorzugsweise die Vorrichtung ebenfalls über die Sprachsteuerung ansteuerbar. Dadurch ermöglicht der Saunaofen ein individualisiertes Saunaerlebnis.

In einer besonders bevorzugten Ausführungsform ist die Sprachsteuerung derart eingerichtet, dass verschiedene Programme wählbar sind, die verschiedene Mengen an verteilter Flüssigkeit und Einstellungen der Vorrichtung enthalten. Dadurch ist die Sprachsteuerung einfach zu bedienen.

Ebenfalls vorzugsweise umfasst der Saunaofen eine Steuerung mit manuellem Steuerungsinterface, vorzugsweise mit Tasten, durch die der Saunaofen gestartet werden kann. Vorzugsweise kann über das Steuerungsinterface die automatische Aufgussvorrichtung und die Vorrichtung angesteuert und eingestellt werden.

Daneben bezieht sich die vorliegende Erfindung auf einen Saunaofen, vorzugsweise nach einem der Ansprüche 9 bis 11, für einen Saunaraum mit einem Gehäuse, das eine Heizvorrichtung enthält und eine Auslassöffnung aufweist, aus der die durch die Heizvorrichtung erhitzte Luft aufgrund von Konvektion austritt, wobei der Saunaofen ein Steinbett, welches in der Auslassöffnung angeordnet ist, und eine automatische Aufgussvorrichtung aufweist, die ein Reservoir, eine Pumpe und eine Flüssigkeitsverteileinrichtung aufweist, welche derart eingerichtet sind, dass mittels der Pumpe und der Flüssigkeitsverteileinrichtung Flüssigkeit aus dem Reservoir auf das Steinbett verteilt, wobei die Flüssigkeitsverteileinrichtung aus einer Spritzplatte und einer Flüssigkeitsöffnung besteht, wobei die Flüssigkeitsöffnung unterhalb der Spritzplatte umgeben vom Steinbett derart angeordnet ist, dass Flüssigkeit aus der Flüssigkeitsöffnung gegen die Spitzplatte von unten spritzbar ist, wobei die Flüssigkeitsöffnung vorzugsweise derart ausgerichtet ist, dass die Flüssigkeit senkrecht nach Oben aus dieser austritt. Durch die Verwendung dieser Flüssigkeitsverteileinrichtung kann die Flüssigkeit großflächig auf dem Steinbett verteilt werden und die automatische Aufgussvorrichtung ist daneben besonders wartungsarme, da durch die erfindungsgemäße Anordnung keine leicht zu verkalkenden Düsen verwendet werden müssen und die wasserleitenden Querschnitte größer ausgebildet werden und besser isoliert werden können.

In einer bevorzugten Ausführungsform sind die Pumpe und das Reservoir separat von den Heizelementen angeordnet und eine Leitung führt von der Pumpe durch das Steinbett zur Flüssigkeitsöffnung, wobei das Reservoir, die Pumpe und die Leitung vorzugsweise gegenüber den Heizelementen und dem Steinbett thermisch isoliert sind. Dadurch sind die Pumpe und das Reservoir nicht allzu hohen Temperaturen ausgesetzt, was eine größere Auswahl an möglichen Komponenten erlaubt. Durch die Isolierung verdampft weniger oder kein Wasser in dem Reservoir, der Pumpe und der Leitung, sodass sich auch weniger Kalk ablagert und die automatische Aufgussvorrichtung weniger wartungsintensiv ist.

Gemäß einer weiteren bevorzugten Ausführungsform ist eine Unterseite der Spritzplatte derart nach unten gewölbt, dass die auftretende Flüssigkeit über mindestens 30%, vorzugsweise mindestens 50%, des Steinbetts verteilt wird, wobei die Unterseite der Spritzplatte vorzugsweise eine Wabenstruktur und/oder Dorne aufweist, durch die ein Abtropfen der Flüssigkeit von der der Unterseite der Spritzplatte an vorbestimmten Positionen über dem Steinbett bedingt wird. Dadurch kann das Wasser möglichst flächendeckend und zielgerichtet über dem Steinbett verteilt werden und es besteht eine geringe Gefahr, dass Wasser nach Außen beziehungsweise nicht auf das Steinbett gespritzt wird. Daneben verhindert die Wölbung zusätzlich das seitliche Spritzen von Aufgussflüssigkeit auf Personen in der Saunakabine.

In einer weitere bevorzugten Ausführungsform hat die Pumpe eine Förderhöhe von mindestens 15 cm und maximal 45 cm und die Spitzplatte einen Abstand zwischen 0,5 cm und 4 cm zur Flüssigkeitsöffnung aufweist. Dadurch verteilt sich das Wasser mit genug Geschwindigkeit über die Spritzplatte und wird großflächig über dem Steinbett verteilt.

In einer bevorzugten Ausführungsform, weist das Reservoir ein Volumen von 0,5 bis 2 I auf. Dadurch kann gewährleistet werden, dass zumindest genug Flüssigkeit für Aufgüsse eines Saunagangs zur Verfügung gestellt werden können und der Aufbau des Saunaofens dennoch kompakt gestaltet werden kann.

In einer weiteren bevorzugten Ausführungsform befindet sich das Reservoir derart in einer Klappe in einer zweiten Außenwand des Gehäuses, dass das Reservoir bei geöffneter Klappe befüllbar ist. Dadurch ist die Handhabung des Reservoirs einfach für den Nutzer gestaltet.

In einer weiteren bevorzugten Ausführungsform befindet sich das Reservoir in einem entnehmbaren Aufgusstank, der in einer zweiten Außenwand des Gehäuses sitzt und aus dieser herausziehbar ist. Dadurch lässt sich das Befüllen des Reservoirs zusätzlich für den Nutzer vereinfachen.

Gemäß einer weiteren Ausführungsform weist der Aufgussofen eine Verdampfereinheit auf. Diese erweitert die Nutzungsmöglichkeiten des Saunaofens zusätzlich.

Nachfolgend wird ein Ausführungsbeispiel der vorliegenden Erfindung anhand von Zeichnungen näher erläutert.

In den Zeichnungen zeigen:
- Figur 1:: eine Schrägansicht von oben auf ein Ausführungsbeispiel eines Saunaofens mit einer Vorrichtung und einer automatischen Aufgussvorrichtung und ohne die Darstellung des Steinbetts,
- Figur 2:: eine Seitenansicht auf das Ausführungsbeispiel,
- Figur 3:: eine Schrägansicht von oben auf die Vorrichtung des Ausführungsbeispiels,
- Figur 4:: eine Schnittansicht der Seitenansicht eines oberen Endes der Vorrichtung des Ausführungsbeispiels,
- Figur 5:: eine Detail-Schrägansicht von oben auf das Ausführungsbeispiel,
- Figur 6:: eine schematische Detail-Schrägansicht von oben auf das Ausführungsbeispiel mit Steinbett,
- Figur 7:: eine Schnittansicht der Seitenansicht der Auslassöffnung und der automatischen Aufgussvorrichtung des Ausführungsbeispiels ohne Steinbett.

In den folgenden Abbildungen sind gleiche Teile mit gleichen Bezugszeichen versehen. Sofern eine Figur Bezugszeichen enthält, auf die in der zugehörigen Figurenbeschreibung nicht explizit eingegangen wird, wird auf vorherige oder nachfolgende Figurenbeschreibungen verwiesen.

Die Figuren zeigen Ansichten eines Ausführungsbeispiels eines erfindungsgemäßen Saunaofens 1 mit einer erfindungsgemäßen Vorrichtung 2 für einen Saunaofen 1 für einen Saunaraum. Der Saunaofen 1 weist ein Gehäuse 3 auf, dass eine Heizvorrichtung des Saunaofens 1 enthält und eine Auslassöffnung 4 aufweist, durch die die durch die Heizvorrichtung erhitzte Luft aus dem Gehäuse 3 austritt. In der Auslassöffnung 4 ist ein in Figur 6 dargestelltes Steinbett 17 angeordnet, dass über die Auslassöffnung 4 hinausragt. Die Vorrichtung 2 weist dabei einen Luftkanal 5 auf, der entlang einer Außenwand des Gehäuses 3 angeordnet ist und zwei Eintrittsöffnungen 6 unterhalb und zwei Austrittsöffnungen 7 oberhalb des Gehäuses 3 aufweist. In den Eintrittsöffnungen 6 sind jeweils Ventilatoren angeordnet, die in den Figuren nicht dargestellt sind und die Luft von unterhalb des Gehäuses 3 in den Luftkanal 5 der Vorrichtung 2 ziehen. Von dort wird die Luft durch den Luftkanal 5 zu den zwei Austrittsöffnungen 7 geleitet, die knapp oberhalb der Auslassöffnung 4 angeordnet sind und in horizontaler Richtung auf die Auslassöffnung 4 gerichtet sind. In den zwei Austrittsöffnungen 7 ist jeweils eine Strömungsausrichtungskomponente 8 angeordnet, die die Strömungsrichtung der Luft aus den Austrittsöffnungen 7 definiert.

Wie in Figur 3 gezeigt, weist die Vorrichtung 2 dabei zumindest eine Aufhängung 18 auf, durch die die Vorrichtung 2 an dem Gehäuse 3 des Saunaofens 1 befestigt ist.

Die Funktionsweise der Strömungsausrichtungskomponente 8 ist aus den Figuren 4, 5 und 6 ersichtlich. Dabei weisen die Strömungsausrichtungskomponenten 8 jeweils 2 parallel übereinander angeordnete horizontale Lamellen 9 auf, die zu einander mit einem festen Abstand voneinander fixiert sind und welche drehbar um eine horizontale Achse 10 in der jeweiligen Austrittsöffnung 7 gelagert sind. Die Lagerung ist dabei derart ausgeführt das der gesamte Luftstrom, welcher durch den Luftkanal 5 geleitet wird, zwischen die zwei horizontalen Lamellen 9 geführt wird, wobei der Luftkanal 5 vor diesem Übergang derart ausgeführt ist, dass ein möglichst laminarer Luftstrom bei der Änderung der Bewegungsrichtung erreicht wird. Durch die Lagerung der horizontalen Lamellen 9 um die horizontale Achse 10 kann die Strömungsrichtung der Luft aus den Austrittsöffnungen in vertikaler Richtung angepasst werden, wobei die vertikale Anpassung durch den weiteren Verlauf der Austrittsöffnungen 7 begrenzt ist.

Zwischen den horizontalen Lamellen 9 sind vier vertikale Lamellen 11 angeordnet, die jeweils um eine Achse schwenkbar beweglich sind, die parallel zu einer Normalen auf den 2 horizontalen Lamellen 9 liegt. Dabei sind die vertikalen Lamellen 11 derart miteinander verbunden, dass diese stets parallel zueinander ausgerichtet sind. Durch die Verschwänkung der vertikalen Lamellen 11 kann die horizontale Komponente der Strömungsrichtung der Luft aus den Austrittsöffnungen 7 angepasst werden. Pro Strömungsausrichtungskomponente 8 weist jeweils eine vertikale Lamelle 11 einen Plastikclip 12 auf, der per Hand ergriffen werden kann, um sowohl die vertikale als auch die horizontale Strömungsrichtung der Luft aus den Austrittsöffnungen 7 durch eine Anpassung der Strömungsausrichtungskomponente 8 auszurichten.

Neben dem Gehäuse 3 und der Vorrichtung 2 weist das Ausführungsbeispiel des in den Figuren gezeigten Saunaofens 1 eine automatische Aufgussvorrichtung 13 auf, welche eine Spritzplatte 14, ein Reservoir für Aufgussflüssigkeit, eine Pumpe und eine Leitung 15 mit Flüssigkeitsöffnung aufweist. Das Reservoir ist in einem entnehmbaren Aufgusstank 16 angeordnet, der gut zugänglich an einer Vorderseite des Gehäuses 3 angeordnet ist. Die Pumpe, die mit dem Reservoir von der Heizvorrichtung des Sonderofens beanstandet und isoliert angeordnet ist, pumpt Aufgussflüssigkeit aus dem Reservoir durch die Leitung 15, die durch das Steinbett 17 führt, zu der Flüssigkeitsöffnung, die unterhalb der Spritzplatte 14 derart angeordnet ist, dass Aufgussflüssigkeit senkrecht aus der Flüssigkeitsöffnung gegen die Spritzplatte 14 geleitet wird.

Die Spritzplatte 14 ist dabei derart nach unten hin gewölbt, was insbesondere in Figur 7 ersichtlich ist, dass die Flüssigkeit entlang dieser Wölbung fließen kann und von dort einen großflächigen Bereich des Steinbetts 17 bedeckt. Dabei kann die gewölbte Unterseite der Spritzplatte 14 zusätzliche Elemente aufweisen, die ein Abtropfen der Aufgussflüssigkeit von der Spritzplatte 14 an festgelegten Positionen über dem Steinbett 17 bedingen.

Das Ausführungsbeispiel des erfindungsgemäßen Saunaofens 1 weist dabei ein Steuerungsinterface mit Tasten und daneben eine Sprachsteuerung auf, die derart eingerichtet sind, dass ein Nutzer des Saunaofens 1 unter verschiedenen Programmen wählen kann, die einen Aufguss mittels der automatischen Aufgussvorrichtung mit wählbarer Intensität und/oder den Einsatz der Vorrichtung 2, ebenfalls mit durch den Luftstrom aus den Austrittsöffnungen 7 wählbarer Intensität, enthalten können.

### Liste der Bezugszeichen

- 1: Saunaofen
- 2: Vorrichtung
- 3: Gehäuse
- 4: Auslassöffnung
- 5: Luftkanal
- 6: Eintrittsöffnung
- 7: Austrittsöffnung
- 8: Strömungsausrichtungskomponente
- 9: horizontale Lamelle
- 10: horizontale Achse
- 11: vertikale Lamelle
- 12: Plastikclip
- 13: automatische Aufgussvorrichtung
- 14: Spritzplatte
- 15: Leitung
- 16: Aufgusstank
- 17: Steinbett
- 18: Aufhängung

## Patentansprüche

1. Vorrichtung (2) für einen Saunaofen (1) für einen Saunaraum, die dazu eingerichtet ist, vom Saunaofen (1) erhitzte Luft oberhalb eines Gehäuses (3) des Saunaofens (1), welches eine Heizvorrichtung des Saunaofens (1) enthält, zielgerichtet im Saunaraum zu verteilen und zumindest einen Ventilator aufweist, wobei die Vorrichtung (2) einen Luftkanal (5) mit zumindest einer Eintrittsöffnung (6) unterhalb des Gehäuses (3) und zumindest einer Austrittsöffnung (7) oberhalb einer Auslassöffnung (4) des Gehäuses (3) aufweist, wobei aus der Auslassöffnung (4) die durch die Heizvorrichtung erhitzte Luft aus dem Gehäuse (3) austritt und in der vorzugsweise ein Steinbett (17) angeordnet ist, wobei der Luftkanal (5) und der Ventilator derart eingerichtet sind, dass der Ventilator Luft in die zumindest eine Eintrittsöffnung (6) zieht, die Luft dann nach oben im Luftkanal (5) entlang des Saunaofens (1) zu der zumindest einen Austrittsöffnung (7) befördert, **dadurch gekennzeichnet, dass** die Luft aus der zumindest einen Austrittsöffnung (7) oberhalb der Auslassöffnung (4) des Gehäuses (3) des Saunaofens (1) bläst, und wobei eine Strömungsausrichtungskomponente (8) an der Austrittsöffnung (7) angeordnet ist, die derart eingerichtet ist, dass eine Strömungsrichtung der Luft einstellbar ist.

2. Vorrichtung (2) nach Anspruch 1, **dadurch gekennzeichnet, dass** die Strömungsrichtung stets eine horizontale Komponente aufweist, die von der Austrittsöffnung (7) über die Auslassöffnung (4) des Gehäuses (3) in den Saunaraum führt.

3. Vorrichtung (2) nach Anspruch 1 oder 2, **dadurch gekennzeichnet, dass** die zumindest eine Austrittsöffnung (7) in einer Höhe von 2 bis 20 cm, vorzugsweis 4 bis 10 cm, besonders bevorzugt 6 bis 9 cm, oberhalb der Auslassöffnung (4) des Gehäuses (3) angeordnet ist, wobei die zumindest eine Austrittsöffnung (7) vorzugsweise in einer Höhe von 1 bis 15 cm oberhalb eines höchsten Punkts eines in der Auslassöffnung (4) befindlichen Steinbetts (17) angeordnet ist.

4. Vorrichtung (2) nach einem der Ansprüche 1 bis 3, **dadurch gekennzeichnet, dass** die Vorrichtung (2) derart eingerichtet ist, dass ein Volumenstrom der Luft durch den Luftkanal (5) zwischen 50 und 150 m³/h, vorzugsweise zwischen 80 und 120 m³/h, besonders bevorzugt 100 m³/h, beträgt.

5. Vorrichtung (2) nach einem der Ansprüche 1 bis 4, **dadurch gekennzeichnet, dass** die Vorrichtung (2) zwei Austrittsöffnungen (7) mit jeweils einer Strömungsausrichtungskomponente (8) aufweist, wobei die Strömungsrichtungen aus den zwei Austrittsöffnungen (7) durch die jeweiligen Strömungsausrichtungskomponenten (8) jeweils unabhängig einstellbar sind.

6. Vorrichtung (2) nach einem der Ansprüche 1 bis 5, **dadurch gekennzeichnet, dass** die Strömungsausrichtungskomponente (8) derart ausgebildet ist, dass sowohl eine vertikale wie auch eine horizontale Komponente der Strömungsrichtung einstellbar ist.

7. Vorrichtung (2) nach Anspruch 6, **dadurch gekennzeichnet, dass** die Strömungsausrichtungskomponente (8) horizontale Lamellen (9) und vertikale Lamellen (10) aufweist, wobei diese zueinander und zu der Austrittsöffnung (7) beweglich gelagert sind.

8. Vorrichtung (2) nach Anspruch 7, **dadurch gekennzeichnet, dass** die Strömungsausrichtungskomponente (8) zwei übereinander parallel angeordnete horizontale Lamellen (9) aufweist, die an ihren Längsenden starr miteinander verbunden sind und um eine Drehachse parallel zu einer Längsausrichtung der horizontalen Lamellen (9) drehbar in der Austrittöffnung gelagert sind, wobei die Strömungsausrichtungskomponente (8) zumindest zwei vertikale Lamellen (10) aufweist, die schwenkbar zwischen den horizontalen Lamellen (9) gelagert sind und vorzugsweise derart mit einander verbunden sind, dass durch das Verstellen einer vertikalen Lamelle (10) die anderen vertikalen Lamellen (10) ausgerichtet werden.

9. Saunaofen (1) mit einer Vorrichtung (2) gemäß einem der Ansprüche 1 bis 8 für einen Saunaraum, wobei die Vorrichtung (2) an einer ersten Außenwand eines Gehäuses (3) des Saunofens (1) angebracht ist, das eine Heizvorrichtung enthält und eine Auslassöffnung (4) aufweist, aus der die durch die Heizvorrichtung erhitzte Luft aus dem Gehäuse (3) austritt.

10. Saunaofen (1) nach Anspruch 9, **dadurch gekennzeichnet, dass** der Saunaofen (1) ein Steinbett (17), welches in der Auslassöffnung (4) angeordnet ist, und eine automatische Aufgussvorrichtung (13) aufweist, die ein Reservoir, eine Pumpe und eine Flüssigkeitsverteileinrichtung aufweist, welche derart eingerichtet sind, dass mittels der Pumpe und der Flüssigkeitsverteileinrichtung Flüssigkeit aus dem Reservoir auf das Steinbett (17) verteilt wird.

11. Saunaofen (1) nach Anspruch 9 oder 10, **dadurch gekennzeichnet, dass dadurch gekennzeichnet, dass** der Saunaofen (1) eine Sprachsteuerung umfasst, mit der die Pumpe ansteuerbar ist, wobei vorzugsweise die Menge der verteilten Flüssigkeit mittels der Sprachsteuerung einstellbar ist, wobei weiter vorzugsweise die Vorrichtung (2) ebenfalls über die Sprachsteuerung ansteuerbar ist.

12. Saunaofen (1)nach einem der Ansprüche 9 bis 11, für einen Saunaraum mit einem Gehäuse (3), das eine Heizvorrichtung enthält und eine Auslassöffnung (4) aufweist, aus der die durch die Heizvorrichtung erhitzte Luft aufgrund von Konvektion austritt, wobei der Saunaofen (1) ein Steinbett (17), welches in der Auslassöffnung (4) angeordnet ist, und eine automatische Aufgussvorrichtung (13) aufweist, die ein Reservoir, eine Pumpe und eine Flüssigkeitsverteileinrichtung aufweist, welche derart eingerichtet sind, dass mittels der Pumpe und der Flüssigkeitsverteileinrichtung Flüssigkeit aus dem Reservoir auf das Steinbett (17) verteilt, **dadurch gekennzeichnet, dass** die Flüssigkeitsverteileinrichtung aus einer Spritzplatte (14) und einer Flüssigkeitsöffnung besteht, wobei die Flüssigkeitsöffnung unterhalb der Spritzplatte (14) umgeben vom Steinbett (17) derart angeordnet ist, dass Flüssigkeit aus der Flüssigkeitsöffnung gegen die Spitzplatte von unten spritzbar ist, wobei die Flüssigkeitsöffnung vorzugsweise derart ausgerichtet ist, dass die Flüssigkeit senkrecht nach Oben aus dieser austritt.

13. Saunaofen (1) nach Anspruch 12, **dadurch gekennzeichnet, dass** die Pumpe und das Reservoir separat von den Heizelementen angeordnet sind und eine Leitung (15) von der Pumpe durch das Steinbett (17) zur Flüssigkeitsöffnung führt, wobei das Reservoir, die Pumpe und die Leitung (15) vorzugsweise gegenüber den Heizelementen und dem Steinbett (17) thermisch isoliert sind.

14. Saunaofen (1) nach Anspruch 12 oder 13, **dadurch gekennzeichnet, dass** eine Unterseite der Spritzplatte (14) derart nach unten gewölbt ist, dass die auftretende Flüssigkeit über mindestens 30%, vorzugsweise mindestens 50%, des Steinbetts (17) verteilt wird, wobei die Unterseite der Spritzplatte (14) vorzugsweise eine Wabenstruktur aufweist, durch die ein Abtropfen der Flüssigkeit von der der Unterseite der Spritzplatte (14) an vorbestimmten Positionen über dem Steinbett (17) bedingt wird.

15. Saunaofen (1) nach einem der Ansprüche 12 bis 14, **dadurch gekennzeichnet, dass** die Pumpe eine Förderhöhe von mindestens 15 cm und maximal 45 cm hat und die Spitzplatte einen Abstand zwischen 0,5 cm und 4 cm zur Flüssigkeitsöffnung aufweist.

## Claims

1. Device (2) for a sauna stove (1) for a sauna room which is configured to distribute air heated by the sauna stove (1) above a housing (3) of the sauna stove (1), which contains a heating device of the sauna stove (1), in a targeted manner in the sauna room and includes at least one fan, wherein the device (2) includes an air duct (5) with at least one inlet opening (6) below the housing (3) and at least one outlet opening (7) above a discharge opening (4) of the housing (3), wherein the air heated by the heating device exits the housing (3) through the discharge opening (4) and in which preferably a bed of stones (17) is arranged, wherein the air duct (5) and the fan are configured such that the fan draws air into the at least one inlet opening (6), then transports the air upwards in the air duct (5) along the sauna stove (1) to the at least one outlet opening (7), **characterized in that** the air blows out of the at least one outlet opening (7) above the discharge opening (4) of the housing (3) of the sauna stove (1), and wherein a flow alignment component (8) is arranged at the outlet opening (7) and is configured such that a direction of flow of the air is adjustable.

2. Device (2) according to claim 1, **characterized in that** the direction of flow always has a horizontal component which leads from the outlet opening (7) via the discharge opening (4) of the housing (3) into the sauna room.

3. Device (2) according to claim 1 or 2, **characterized in that** the at least one outlet opening (7) is arranged at a height of 2 to 20 cm, preferably 4 to 10 cm, particularly preferred 6 to 9 cm, above the discharge opening (4) of the housing (3), wherein the at least one outlet opening (7) is preferably arranged at a height of 1 to 15 cm above a highest point of a bed of stones (17) situated in the discharge opening (4).

4. Device (2) according to one of claims 1 to 3, **characterized in that** the device (2) is configured such that a volume flow of the air through the air duct (5) is between 50 and 150 m³/h, preferably between 80 and 120 m³/h, particularly preferred 100 m³/h.

5. Device (2) according to one of claims 1 to 4, **characterized in that** the device (2) includes two outlet openings (7) with one flow alignment component (8) each, wherein the directions of flow from the two outlet openings (7) through the respective flow alignment components (8) are each adjustable independently.

6. Device (2) according to one of claims 1 to 5, **characterized in that** the flow alignment component (8) is designed such that both a vertical and a horizontal component of the direction of flow are adjustable.

7. Device (2) according to claim 6, **characterized in that** the flow alignment component (8) includes horizontal louvers (9) and vertical louvers (10) which are mounted to be movable with respect to each other and with respect to the outlet opening (7).

8. Device (2) according to claim 7, **characterized in that** the flow alignment component (8) includes two horizontal louvers (9) arranged one upon the other in parallel which are rigidly connected with each other at their longitudinal ends and are mounted to be rotatable about an axis of rotation parallel to a longitudinal orientation of the horizontal louvers (9) in the outlet opening (7), wherein the flow alignment component (8) has at least two vertical louvers (10) which are mounted between the horizontal louvers (9) in a swiveling manner and are preferably connected to each other in such a way that, by adjusting one vertical louver (10), the other vertical louvers (10) are aligned.

9. Sauna stove (1) with a device (2) according to one of claims 1 to 8 for a sauna room, wherein the device (2) is attached to a first outer wall of a housing (3) of the sauna stove (1) containing a heating device and including a discharge opening (4) from which the air heated by the heating device exits from the housing (3).

10. Sauna stove (1) according to claim 9, **characterized in that** the sauna stove (1) includes a bed of stones (17) which is arranged in the discharge opening (4), and an automatic infusion device (13) which includes a reservoir, a pump and a liquid distribution means which are configured such that liquid from the reservoir is distributed onto the bed of stones (17) by means of the pump and the liquid distribution means.

11. Sauna stove (1) according to claim 9 or 10, **characterized in that** the sauna stove (1) includes a voice control by which the pump can be actuated, wherein preferably, the amount of the distributed liquid is adjustable by means of the voice control, wherein further preferred, the device (2) can also be actuated by voice control.

12. Sauna stove (1) according to one of claims 9 to 11, for a sauna room with a housing (3) containing a heating device and including a discharge opening (4) from which the air heated by the heating device exits due to convection, wherein the sauna stove (1) includes a bed of stones (17) which is arranged in the discharge opening (4), and an automatic infusion device (13) which includes a reservoir, a pump and a liquid distribution means which are configured such that liquid from the reservoir is distributed onto the bed of stones (17) by means of the pump and the liquid distribution means, **characterized in that** the liquid distribution means consists of a spray plate (14) and a liquid opening, wherein the liquid opening is arranged below the spray plate (13), surrounded by the bed of stones (17), such that liquid from the liquid opening is sprayable against the spray plate from below, wherein the liquid opening is preferably oriented such that the liquid exits from the latter vertically to the top.

13. Sauna stove (1) according to claim 12, **characterized in that** the pump and the reservoir are arranged separately from the heating elements, and a line (15) leads from the pump through the bed of stones (17) to the liquid opening, wherein the reservoir, the pump and the line (15) are preferably thermally insulated from the heating elements and the bed of stones (17).

14. Sauna stove (1) according to claim 12 or 13, **characterized in that** bottom side of the spray plate (14) is curved to the bottom such that the occurring liquid is distributed over at least 30%, preferably at least 50%, of the bed of stones (17), wherein the bottom side of the spray plate (14) preferably has a honeycomb structure by which a dripping off of the liquid from the bottom side of the spray plate (14) is caused at predetermined positions over the bed of stones (17).

15. Sauna stove (1) according to one of claims 12 to 14, **characterized in that** the pump has a discharge height of at least 15 cm and maximally 45 cm, and the spray plate has a distance between 0.5 cm and 4 cm from the liquid opening.

## Revendications

1. Dispositif (2) pour un poêle de sauna (1) destiné à une salle de sauna, qui est conçu pour répartir de manière ciblée dans la salle de sauna l'air, chauffé par le poêle de sauna (1), au-dessus d'un carter (3) du poêle de sauna (1) contenant un dispositif de chauffage du poêle de sauna (1), et qui présente au moins un ventilateur, dans lequel le dispositif (2) présente un canal d'air (5) avec au moins un orifice d'entrée (6) sous le carter (3) et au moins un orifice de sortie (7) au-dessus d'un orifice d'évacuation (4) du carter (3), dans lequel l'air chauffé par le dispositif de chauffage sort du carter (3) par l'orifice d'évacuation (4) et un lit de pierre (17) est de manière préférée agencé dans ledit orifice d'évacuation, dans lequel le canal d'air (5) et le ventilateur sont conçus de telle manière que le ventilateur aspire de l'air dans le au moins un orifice d'entrée (6) et l'air est ensuite transporté vers le haut dans le canal d'air (5) le long du poêle de sauna (1) jusqu'au au moins un orifice de sortie (7), **caractérisé en ce que** l'air issu du au moins un orifice de sortie (7) souffle au-dessus de l'orifice d'évacuation (4) du carter (3) du poêle de sauna (1), et dans lequel un composant d'orientation d'écoulement (8) est agencé au niveau de l'orifice de sortie (7) qui est conçu de telle manière que la direction d'écoulement de l'air peut être ajustée.

2. Dispositif (2) selon la revendication 1, **caractérisé en ce que** la direction d'écoulement présente toujours une composante horizontale qui mène de l'orifice de sortie (7) à la salle de sauna en passant par l'orifice d'évacuation (4) du carter (3).

3. Dispositif (2) selon la revendication 1 ou 2, **caractérisé en ce que** le au moins un orifice de sortie (7) est agencé à une hauteur comprise entre 2 et 20 cm, de manière préférée comprise entre 4 et 10 cm, de manière particulièrement préférée comprise entre 6 et 9 cm, au-dessus de l'orifice d'évacuation (4) du carter (3), dans lequel le au moins un orifice de sortie (7) est agencé de manière préférée à une hauteur comprise entre 1 et 15 cm au-dessus du point le plus élevé d'un lit de pierre (17) se trouvant dans l'orifice d'évacuation (4).

4. Dispositif (2) selon l'une quelconque des revendications 1 à 3, **caractérisé en ce que** le dispositif (2) est conçu de telle manière qu'un débit volumique de l'air à travers le canal d'air (5) est compris entre 50 et 150 m³/h, de manière préférée entre 80 et 120 m³/h, de manière particulièrement préférée est de 100 m³/h.

5. Dispositif (2) selon l'une quelconque des revendications 1 à 4, **caractérisé en ce que** le dispositif (2) présente deux orifices de sortie (7) avec respectivement un composant d'orientation d'écoulement (8), dans lequel les directions d'écoulement à partir des deux orifices de sortie (7) peuvent être ajustées de manière respectivement indépendante grâce aux composants d'orientation d'écoulement (8) respectifs.

6. Dispositif (2) selon l'une quelconque des revendications 1 à 5, **caractérisé en ce que** le composant d'orientation d'écoulement (8) est réalisé de telle manière qu'il est possible d'ajuster à la fois une composante verticale et une composante horizontale de la direction d'écoulement.

7. Dispositif (2) selon la revendication 6, **caractérisé en ce que** le composant d'orientation d'écoulement (8) présente des lamelles horizontales (9) et des lamelles verticales (10), lesdites lamelles étant montées mobiles les unes par rapport aux autres et par rapport à l'orifice de sortie (7).

8. Dispositif (2) selon la revendication 7, **caractérisé en ce que** le composant d'orientation d'écoulement (8) présente deux lamelles horizontales (9) agencées de manière parallèle l'une au-dessus de l'autre, qui sont reliées l'une à l'autre de manière rigide au niveau de leurs extrémités longitudinales et qui sont montées dans l'orifice de sortie de manière à pouvoir tourner autour d'un axe de rotation parallèlement à une orientation longitudinale des lamelles horizontales (9), dans lequel le composant d'orientation d'écoulement (8) présente au moins deux lamelles verticales (10) qui sont montées de manière à pouvoir pivoter entre les lamelles horizontales (9) et qui sont de manière préférée reliées l'une à l'autre de telle manière que les autres lamelles verticales (10) sont orientées grâce au réglage d'une lamelle verticale (10).

9. Poêle de sauna (1) avec un dispositif (2) selon l'une quelconque des revendications 1 à 8 pour une salle de sauna, dans lequel le dispositif (2) est mis en place au niveau d'une première paroi extérieure d'un carter (3) du poêle de sauna (1) qui contient un dispositif de chauffage et présente un orifice d'évacuation (4) par lequel l'air chauffé par le dispositif de chauffage sort du carter (3).

10. Poêle de sauna (1) selon la revendication 9, **caractérisé en ce que** le poêle de sauna (1) présente un lit de pierre (17) qui est agencé dans l'orifice d'évacuation (4) et un dispositif de projection d'eau automatique (13) qui présente un réservoir, une pompe et un dispositif de distribution de liquide conçus de telle manière que du liquide est distribué sur le lit de pierre (17) à partir du réservoir au moyen de la pompe et du dispositif de distribution de liquide.

11. Poêle de sauna (1) selon la revendication 9 ou 10, **caractérisé en ce que** le poêle de sauna (1) comprend une commande vocale avec laquelle la pompe peut être commandée, dans lequel la quantité de liquide distribuée peut de manière préférée être ajustée au moyen de la commande vocale, dans lequel le dispositif (2) peut en outre de manière préférée être commandé par l'intermédiaire de la commande vocale.

12. Poêle de sauna (1)selon l'une quelconque des revendications 9 à 11, destiné à une salle de sauna, avec un carter (3) qui contient un dispositif de chauffage et qui présente un orifice d'évacuation (4) à partir duquel l'air chauffé par le dispositif de chauffage sort par convection, dans lequel le poêle de sauna (1) présente un lit de pierre (17) qui est agencé dans l'orifice d'évacuation (4) et un dispositif de projection d'eau automatique (13) qui présente un réservoir, une pompe et un dispositif de distribution de liquide conçus de telle manière que du liquide est distribué sur le lit de pierre (17) à partir du réservoir au moyen de la pompe et du dispositif de distribution de liquide, **caractérisé en ce que** le dispositif de distribution de liquide est constitué d'une plaque de projection (14) et d'un orifice de liquide, dans lequel l'orifice de liquide est agencé sous la plaque de pulvérisation (14) en étant entouré par le lit de pierre (17) de telle manière que du liquide issu de l'orifice de liquide peut être projeté contre la plaque de projection par le bas, dans lequel l'orifice de liquide est de manière préférée orienté de telle manière que le liquide sort de celui-ci verticalement vers le haut.

13. Poêle de sauna (1) selon la revendication 12, **caractérisé en ce que** la pompe et le réservoir sont agencés séparément des éléments chauffants et une conduite (15) mène de la pompe vers l'orifice de liquide en passant par le lit de pierre (17), dans lequel le réservoir, la pompe et la conduite (15) sont de manière préférée isolés thermiquement par rapport aux éléments chauffants et au lit de pierre (17).

14. Poêle de sauna (1) selon la revendication 12 ou 13, **caractérisé en ce qu'une** face inférieure de la plaque de projection (14) est bombée vers le bas de telle manière que le liquide arrivant est distribué sur au moins 30 %, de manière préférée au moins 50 %, du lit de pierre (17), dans lequel la face inférieure de la plaque de projection (14) présente de manière préférée une structure en nid d'abeille conditionnant un égouttement du liquide sur des positions prédéterminées au-dessus du lit de pierre (17) à partir de la face inférieure de la plaque de projection (14).

15. Poêle de sauna (1) selon l'une quelconque des revendications 12 à 14, **caractérisé en ce que** la pompe a une hauteur de refoulement d'au moins 15 cm et d'au maximum 45 cm et la plaque de projection présente un espacement compris entre 0,5 cm et 4 cm par rapport à l'orifice de liquide.
